# EUROPÄISCHE PATENTSCHRIFT

(11) **EP 1 627 147 B1**
(45) Veröffentlichungstag und Bekanntmachung des Hinweises auf die Patenterteilung: **05.03.2008**
(21) Anmeldenummer: 03782138.6
(22) Anmeldetag: 06.12.2003
(51) Int. Cl.: F02M 61/04, F02M 61/18, F02M 45/08

(54) **KRAFTSTOFFEINSPRITZVENTIL FÜR BRENNKRAFTMASCHINEN**
FUEL INJECTION VALVE FOR COMBUSTION ENGINES
SOUPAPE D'INJECTION DE CARBURANT POUR MOTEURS A COMBUSTION INTERNE

(30) Priorität: 19.05.2003 DE 10322826
(43) Veröffentlichungstag der Anmeldung: 22.02.2006
(73) Patentinhaber: ROBERT BOSCH GMBH, 70442 Stuttgart (DE)
(72) Erfinder: MERTENS, Jochen, 72764 Reutlingen (DE)
(86) Internationale Anmeldenummer: PCT/DE2003/004022
(87) Internationale Veröffentlichungsnummer: WO 2004/104406

(56) Entgegenhaltungen:
- WO-A-03/040543
- DE-A- 10 000 501
- DE-A- 10 115 216
- DE-A- 10 122 389
- DE-A- 19 931 891
- PATENT ABSTRACTS OF JAPAN vol. 1999, no. 12, 29. Oktober 1999 (1999-10-29) & JP 11 182377 A (AISAN IND CO LTD), 6. Juli 1999 (1999-07-06)

## Beschreibung

### Stand der Technik

Die Erfindung geht von einem Kraftstoffeinspritzventil für Brennkraftmaschinen aus, wie es beispielsweise aus der Schrift DE 103 15 821 A1 bekannt ist. Das bekannte Kraftstoffeinspritzventil weist einen Ventilsitz auf, von dem wenigstens eine Einspritzöffnung abgeht. In dem Kraftstoffeinspritzventil ist eine kolbenförmige Ventilnadel angeordnet, die als Ventilaußennadel ausgeführt ist. Die Ventilnadel weist eine Ventildichtfläche auf, mit der die Ventilnadel so mit dem Ventilsitz durch ihre Längsbewegung zusammenwirkt, dass dadurch die Einspritzöffnungen geöffnet oder verschlossen werden können, um die Kraftstoffeinspritzung in den Brennraum zu steuern. An der Ventildichtfläche sind zwei Dichtkanten ausgebildet, von denen die erste Dichtkante bei Anlage der Ventilnadel auf dem Ventilsitz stromaufwärts und die zweite Dichtkante stromabwärts der wenigstens einen Einspritzöffnung am Ventilsitz zur Anlage kommt. Hierdurch sollen die Einspritzöffnungen völlig gegen den sonstigen Kraftstoff im Kraftstoffeinspritzventil abgedichtet werden.

Bei dem bekannten Kraftstoffeinspritzventil kommt es hierbei jedoch zu Schwierigkeiten: Um eine sichere Abdichtung an beiden Dichtkanten zu erreichen sind die Dichtkanten so angeordnet, dass bei der Bewegung der Ventilnadel auf die Ventildichtfläche zu zuerst die zweite Dichtkante am Ventilsitz zur Anlage kommt und erst bei höherer Schließkraft und entsprechender elastischer Verformung am ventilsitzseitigen Ende der Ventilnadel auch die erste Dichtkante. Die Kräfte, die hierzu aufgewandt werden müssen, sind beträchtlich: Die Verformung der Ventilnadel radial nach innen kann nur durch eine Stauchung der gesamten Nadel erfolgen, was die hohen Kräfte bedingt. Die Schließkraft auf die Ventilnadel muss neben dem hydraulischen Druck, der bei Common-Rail Anwendungen üblicherweise ständig auf die Ventilnadel wirkt, auch noch diese die Abdichtung bewirkende Kraft aufbringen, was den effektiven Öffnungsdruck erniedrigt. Insbesondere für den Fall, dass sich durch Ermüdung oder plastisches Verformung der Ventilnadel die für die Abdichtung der Ventilnadel nötige Kraft im Laufe der Lebensdauer ändert, ändert sich auch die Öffnungskraft und damit der Öffnungsdruck, was eine Änderung der Einspritzcharakteristik des Kraftstoffeinspritzventils bewirkt

Weiterhin ist aus der WO 03/040543 ein Kraftstoffeinspritzventil bekannt, das eine äußere und eine innere Ventilnadel aufweist, wobei die innere Ventilnadel in der äußeren geführt ist. Die äußere Ventilnadel weist an ihrem ventilsitzseitigen Ende eine nach innen kragende Dichtlippe auf, an der eine Dichtkante ausgebildet ist, die zusammen mit einer weiteren Dichtkante an der äußeren Ventilnadel die äußeren Einspritzöffnungen sowohl stromaufwärts als auch stromabwärts abdichtet, wenn sich die äußere Ventilnadel in ihrer Schließstellung in Anlage am Ventilsitz befindet.

### Vorteile der Erfindung

Das erfindungsgemäße Kraftstoffeinspritzventil mit den Merkmalen des Patentanspruchs 1 weist demgegenüber den Vorteil auf, dass eine Abdichtung der Einspritzöffnungen stromaufwärts und stromabwärts durch die Ventilnadel erreicht wird, wobei dazu verglichen mit den auftretenden Schließkräften nur geringe Kräfte nötig sind. Hierzu weist die erfindungsgemäße Ventilnadel an ihrer ventilsitzseitigen Stirnseite eine Ausnehmung auf, so, dass eine elastisch oder plastisch nach innen verformbare Dichtlippe gebildet wird, an dem die zweite Dichtkante ausgebildet ist. Durch diese Ausnehmung wird die Dichtlippe leicht verformbar, ohne die Wandstärke der Ventilnadel, soweit diese als Hohlnadel ausgebildet ist, zu weit zu mindern. Dadurch bleibt die Stabilität der Ventilnadel erhalten bei gleichzeitiger guter Abdichtung der Einspritzöffnungen. Ebenso vorteilhaft lässt sich die die Dichtlippe formende Ausnehmung auch bei einer Ventilnadel anwenden, die keine Längsbohrung aufweist. Hier ergibt sich durch die sonst nicht mögliche Abdichtung sowohl stromaufwärts als auch stromabwärts der Einspritzöffnungen eine weitere Reduzierung des kraftstoffgefüllten Volumens, das in den Einspritzpausen über die Einspritzöffnungen mit dem Brennraum verbunden ist. Hierdurch werden die Kohlenwasserstoffemissionen der Brennkraftmaschine deutlich gesenkt.

Durch die abhängigen Ansprüche sind vorteilhafte Ausgestaltungen des Gegenstandes der Erfindung möglich.

Soweit die Ventilnadel als eine Hohlnadel mit einer entsprechenden Längsbohrung ausgebildet ist, wird die Ausnehmung vorteilhafterweise durch eine radiale Erweiterung am ventilsitzseitigen Ende der Längsbohrung ausgebildet. Die Ausbildung ist als Anschrägung, so dass die Ausnehmung eine kegelstumpfförmige Form aufweist. Dies ist einfach zu fertigen, und die zweite Dichtkante wird präzise als Grat ausgebildet, wobei die zweite Dichtkante gleichzeitig das ventilsitzseitige Ende der Ventilnadel bildet. Entscheidend ist die Schwächng des brennraumseitigen Endes der Ventilnadel, an dem die zweite Dichtkante ausgebildet ist, so, dass eine Dichtlippe gebildet wird, die soweit elastisch ist, dass sie bereits durch geringen Kraftaufwand nach innen federt.

Ist die Ventilnadel massiv ausgeführt und weist keine Längsbohrung auf, so kann die Ausnehmung im Querschnitt gesehen in gleicher Weise ausgeführt sein. Die elastische Dichtlippe sorgt ebenfalls für eine entsprechende Abdichtung der Einspritzöffnungen.

Besonders vorteilhaft ist es, die Dichtlippe im Querschnitt gesehen dreieckförmig auszubilden. Hierdurch ergibt sich an der Außenkante automatisch die zweite Dichtkante, die so präzise zu fertigen ist.

### Zeichnung

In der Zeichnung sind der Stand der Technik und verschiedene Ausführungsbeispiele des erfindungsgemäßen Kraftstoffeinspritzventils dargestellt. Es zeigt
- Figur 1: ein erfindungsgemäßes Kraftstoffeinspritzventil mit zwei ineinander geführten Ventilnadeln im Längsschnitt,
- Figur 2: eine Vergrößerung von Figur 1 im mit II bezeichneten Ausschnitt,
- Figur 3: eine vergrößerte Darstellung von Figur 2 im mit III bezeichneten Ausschnitt, wobei die Ausgestaltung der Figuren 2 und 3 den Stand der Technik darstellt,
- Figur 4: in derselben Darstellung wie Figur 2 ein erstes Ausführungsbeispiel der Erfindung,
- Figur 5: den mit V bezeichneten Ausschnitt von Figur 4 in vergrößerter Darstellung,
- Figur 5a, 5b, 5c, 5e und 5f: zeigen in derselben Darstellung wie Figur 5 weitere Ausführungsbeispiele der Erfindung, Figur 5d zeigt ein aus dem Stand der Technik bekanntes Kraftstaffeinspritzventil,
- Figur 6: zeigt ein aus dem Stand der Technik bekanntes Kraftstoffeinspritzventil im Längsschnitt, wobei hier nur eine Ventilnadel vorgesehen ist,
- Figur 7: zeigt eine vergrößerte Darstellung des mit VII bezeichneten Ausschnitts von Figur 6,
- Figur 8: zeigt in derselben Darstellung wie Figur 7 ein weiteres Ausführungsbeispiel der Erfindung und
- Figur 9: zeigt den mit IX bezeichneten Ausschnitt von Figur 8 in vergrößerter Darstellung.

### Beschreibung der Ausführungsbeispiele

In Figur 1 ist ein erfindungsgemäßes Kraftstoffeinspritzventil im Längsschnitt dargestellt. In einem Ventilkörper 1 ist eine Bohrung 5 ausgebildet, die an ihrem brennraumseitigen Ende von einem im wesentlichen konischen Ventilsitz 18 begrenzt wird. Der Ventilkörper 1 wird hierbei mittels einer Spannmutter 3 gegen einen in der Zeichnung nicht dargestellten Haltekörper gepresst. Vom Ventilsitz 18 gehen Einspritzöffnungen 20 und innere Einspritzöffnungen 22 aus, die in Einbaulage des Kraftstoffeinspritzventils in den Brennraum der Brennkraftmaschine münden. In der Bohrung 5 ist eine Ventilnadel 8 angeordnet, die in einem ventilsitzabgewandten Bereich in der Bohrung 5 geführt wird. Die Ventilnadel 8 verjüngt sich ausgehend vom geführten Abschnitt dem Ventilsitz 18 zu unter Bildung einer Druckschulter 12 und geht an ihrem brennraumseitigen Ende in eine ebenfalls im wesentlichen konische Ventildichtfläche 35 über, mit der die Ventilnadel 8 mit dem Ventilsitz 18 zusammenwirkt. Zwischen der Ventilnadel 8 und der Wand der Bohrung 5 ist ein Druckraum 14 ausgebildet, der auf Höhe der Druckschulter 12 radial erweitert ist. In die radiale Erweiterung des Druckraums 14 mündet ein im Ventilkörper 1 verlaufender Zulaufkanal 16, über den der Druckraum 14 mit Kraftstoff unter hohem Druck befüllbar ist.

In der Ventilnadel 8 ist eine Längsbohrung 11 ausgebildet, in der eine Innennadel 10 längsverschiebbar angeordnet ist. Die Innennadel 10 weist an ihrem ventilsitzseitigen Ende eine innere Ventildichtfläche 42 auf, mit der sie ebenfalls mit dem Ventilsitz 18 zusammenwirkt. Die Ventilnadel 8 und die Innennadel 10 wirken so mit dem Ventilsitz 18 zusammen, dass bei Anlage der Ventilnadel 8 auf dem Ventilsitz 18 der Druckraum 14 gegen die Einspritzöffnungen 20, 22 abgedichtet ist. Hebt die Ventilnadel 8, angetrieben durch die hydraulische Kraft auf die Druckschulter 12 und gegen eine Schließkraft, vom Ventilsitz 18 ab, so fließt Kraftstoff aus dem Druckraum 14 zwischen der Ventildichtfläche 35 und dem Ventilsitz 18 hindurch zu den Einspritzöffnungen 20 und wird durch diese hindurch in den Brennraum eingespritzt. Die Innenadel 10 bleibt bei diesem Vorgang zumindest vorerst in ihrer Schließstellung, in der sie ebenfalls durch eine Schließkraft gehalten wird. Nach dem Abheben der Ventilnadel 8 vom Ventilsitz 18 wird nun auch die Innenadel 10 vom Kraftstoffdruck beaufschlagt, was über entsprechende Druckflächen an der Innennadel 10 zu einer der Schließkraft entgegengerichteten Öffnungskraft führt. Je nach Steuerung der Schließkraft hebt die Innenadel 10 jetzt ebenfalls vom Ventilsitz 18 ab und gibt die inneren Einspritzöffnungen 22 frei oder sie bleibt durch eine entsprechend hohe Schließkraft in ihrer Schließstellung. Auf diese Weise kann durch sämtliche Einspritzöffnungen 20, 22 oder nur durch einen Teil der Einspritzöffnungen 20 Kraftstoff in den Brennraum eingespritzt werden. Durch Erhöhung der Schließkräfte oder durch Drosselung der Kraftstoffzufuhr in den Druckraum 14 wird die Einspritzung beendet und die Ventilnadel 8 und die Innenadel 10 gleiten in Längsrichtung zurück in ihre jeweilige Schließstellung in Anlage am Ventilsitz 18.

Figur 2 zeigt eine vergrößerte Darstellung des mit II bezeichneten Ausschnitts von Figur 1 im Bereich des Ventilsitzes, wobei die hier gezeigte Ausgestaltung dem bereits bekannten Stand der Technik entspricht. Die Ventilnadel 8 deckt mit ihrer Ventildichtfläche 35 die Einspritzöffnungen 20 ab. Die Abdichtung soll dabei sowohl gegen den Druckraum 14 als auch gegen den zwischen der Innennadel 10 und der Ventilnadel 8 verbleibenden Zwischenraum erfolgen. Andernfalls können hohe Kohlenwasserstoffemissionen auftreten, die aus Kraftstoff resultieren, der aus diesem Zwischenraum in den Einspritzpausen durch die Einspritzöffnungen 20 in den Brennraum eindringt. Um dies zu erreichen ist es aus dem Stand der Technik bekannt, die Ventildichtfläche 35 mit einer ersten Dichtkante 26 und einer zweiten Dichtkante 28 auszustatten. Hierzu ist die Ventildichtfläche 35 in eine erste Konusfläche 30, eine zweite Konusfläche 31, eine dritte Konusfläche 32 und eine vierte Konusfläche 33 aufgeteilt, wobei die erste Dichtkante 26 am Übergang der ersten Konusfläche 30 zur zweiten Konusfläche 31 ausgebildet ist und die zweite Dichtkante 28 am Übergang der dritten Konusfläche 32 zur vierten Konusfläche 33. In Figur 3 ist der mit III bezeichnete Ausschnitt von Figur 2 nochmals vergrößert dargestellt. Um eine Abdichtung an beiden Dichtkanten 26, 28 zu erreichen und in beiden Bereichen eine ausreichende Flächenpressung sicherzustellen ist bekannt, die zweite Dichtkante 28 so auszubilden, dass sie bei der Bewegung der Ventilnadel 8 auf den Ventilsitz 18 zu zuerst auf dem Ventilsitz 18 aufsetzt. Erst nach einer elastischen Verformung des ventilsitzseitigen Endes der Ventilnadel 8 durch die Schließkraft, die die Ventilnadel 8 auf den Ventilsitz 18 presst, radial nach innen, kommt auch die erste Dichtkante 26 auf dem Ventilsitz 18 zur Anlage. Hierzu sind jedoch große Kräfte notwendig, obwohl die Breite der Ventilnadel 8 im Bereich der zweiten Dichtkante nur ca. 0,15 mm beträgt.

Um dieses Problem zu beseitigen ist das erfindungsgemäße Kraftstoffeinspritzventil beispielsweise wie in Figur 4 gezeigt aufgebaut. Hierbei sind die gleichen Bauteile mit denselben Bezugsziffern wie in den Figuren 1 bis 3 bezeichnet, so dass auf den Inhalt der Beschreibung zu diesen Figuren inhaltlich voll Bezug genommen wird. Am brennraumseitigen Ende der Ventilnadel 8 ist eine Ausnehmung 37 ausgebildet, die hier durch eine radiale Erweiterung der Längsbohrung 11 gebildet wird. Figur 5 zeigt eine vergrößerte Darstellung im Bereich der Ausnehmung 37. Diese Ausnehmung 37 weist die Form eines Kegelstumpfs auf und ist so ausgebildet, dass eine Dichtlippe 40 gebildet wird, an der die zweite Dichtkante 28 ausgebildet ist. Im Querschnitt betrachtet ist die Dichtlippe 40 etwa dreieckförmig und dadurch an ihrer die zweite Dichtkante 28 bildenden Außenkante so flexibel, dass sie sich bereits durch geringe Kräfte radial nach innen verformen kann. Sind also die Dichtkanten 26, 28 ebenso angeordnet wie bei dem bereits bekannten Ausführungsbeispiel der Figuren 2 und 3, so setzt bei der Schließbewegung der Ventilnadel 8 zuerst die zweite Dichtkante 28 auf dem Ventilsitz 18 auf. Die durch die Ausnehmung 37 gebildete Dichtlippe 40 wird nun bereits durch geringe axiale Kräfte radial nach innen gedrückt und ermöglicht es so, dass die erste Dichtkante 26 auf dem Ventilsitz 18 aufsetzt und die Einspritzöffnungen 20 abdichtet. Hierbei ist die Wandstärke der Ventilnadel 8 im Bereich der Ringnut 24 kaum geschwächt, so dass sich nach wie vor praktisch die gleiche Stabilität der Ventilnadel 8 ergibt. Die vierte Konusfläche 33 entfällt dabei durch die Ausbildung der Ausnehmung 37.

Bei der Beschreibung der in den Figuren 5a bis 5f dargestellten weiteren Ausführungsbeispiele wird im folgenden nur auf die Unterschiede zur Figur 5 eingegangen, die unveränderten Teile werden nicht näher erläutert. In Figur 5a ist die Ausnehmung 37 unterverändert kegelstumpfförmig, jedoch ist sie so ausgeführt, dass am ventilsitzseitigen Ende der Ventilnadel 8 eine Ringfläche 44 gebildet wird. Die zweite Dichtkante 28 ist am äußeren Rand dieser Ringfläche 44 ausgebildet, was die Spritze der Ventilnadel 8 etwas stabiler macht, allerdings auch etwas weniger flexibel. In Figur 5b ist ein Ausführungsbeispiel gezeigt, bei dem die Ringfläche 44 etwas geneigt ausgebildet ist, so dass die zweite Dichtkante 28 nicht mehr das ventilsitzseitige Ende der Ventilnadel 8 bildet. Durch die Ausnehmung 37 ist jedoch auch hier sichergestellt, dass eine ausreichende Flexibilität in diesem Bereich vorhanden ist.

Figur 5c zeigt ein weiteres Ausführungsbeispiel, bei dem die Ausnehmung 37 wieder so ausgebildet ist, dass eine Ringfläche 44 gebildet wird. Die Ringnut 24 ist hier nicht durch zwei Konusflächen gebildet, sondern sie weist einen gerundeten Verlauf auf. Hierdurch ergibt sich, je nach Ausführung der Ringnut 24, eine etwas größere Flexibilität der Dichtlippe 40.

Figur 5d zeigt ein aus dem Stand der Technik bekanntes Kraftstoffeinspritzventil, bei dem die Ausnehmung 37 nicht kegelstumpfförmig, sondern glockenförmig ausgebildet ist, so dass die Dichtlippe 40 noch dünner und damit mit noch größerer Flexibilität gebildet wird. Die Ringnut 24 wird hier wieder durch zwei Konusflächen gebildet.

Bei dem in Figur 5e gezeigten Ausführungsbeispiel ist in der Ringnut 24, zwischen der zweiten Konusfläche 31 und der dritten Konusfläche 32 ein Absatz 34 ausgebildet. Dadurch lässt sich die Dichtlippe 44 gezielt schwächen und so die Flexibilität weiter erhöhen. Es ist auch möglich, wie Figur 5f zeigt, statt kantenartiger, scharfer Übergänge zwischen den Konusflächen 31, 32 und dem Absatz 34 den Absatz 34 und die dritte Konusfläche 32 zu verrunden, was zu einer Verringerung von Kerbspannungen in diesem Bereich führt.

Figur 6 zeigt ein Kraftstoffeinspritzventil, das aus dem Stand der Technik bekannt ist. Der Aufbau entspricht weitgehend dem in Figur 1 gezeigten, so dass gleiche Bauteile mit den gleichen Bezugsziffern bezeichnet sind. Soweit die Bauteile identisch mit denen der weiter oben beschriebenen Ausführungsbeispiele sind, wird auf die dortige Beschreibung verwiesen. Die Ventilnadel 8 weist hier keine Längsbohrung auf, so dass die Innennadel entfällt. Die Ventilnadel 8 steuert in bekannter Weise den Kraftstofffluss aus dem Druckraum 14 zu den Einspritzöffnungen 20, in dem sie sich in Längsrichtung bewegt. Figur 7 zeigt eine vergrößerte Darstellung im Bereich des Ventilsitzes 18 von Figur 6. Die Ventildichtfläche 35 weist eine erste Konusfläche 30 und eine zweite Konusfläche 31 auf, die in ihrem Öffnungswinkel so ausgebildet sind, dass zwischen ihnen eine erste Dichtkante 26' ausgebildet ist, zwischen der und dem Ventilsitz 18 die Abdichtung der Einspritzöffnungen 20 zum Druckraum 14 stattfindet. Der konische Ventilsitz 18 läuft zum brennraumseitigen Ende des Ventilkörpers 1 nicht spitz aus, sondern mündet in ein Restvolumen 46, das im wesentlichen die Form einer Halbkugel hat. Das Restvolumen 46 dient auch als Werkzeugauslauf bei der Fertigung des Ventilsitzes 18. Dieses Restvolumen 46 bleibt bei geschlossenem Kraftstoffeinspritzventil über die Einspritzöffnungen 20 mit dem Brennraum verbunden, was sich negativ auf die Kohlenwasserstoffemissionen der Brennkraftmaschine auswirkt. Um dieses Restvolumen 46 zu vermindern ist die erfindungsgemäße Ventilnadel 8 wie in dem erfindungsgemäßen Ausführungsbeispiel der Figur 8 ausgebildet. Am ventilsitzseitigen Ende ist eine kegelstumpfförmige Ausnehmung 37 ausgebildet, so, dass eine Dichtlippe 40 gebildet wird..Die Dichtlippe 40 dichtet hierbei die Einspritzöffnungen 20 gegen das Restvolumen 46 ab, wodurch das nach wie vor mit den Einspritzöffnungen 20 verbundene, kraftstoffgefüllte Volumen auf das Volumen der Ringnut 24 beschränkt wird.

Die Ausnehmung 37 kann auch hier verschiedene Formen annehmen, beispielsweise eine Glockenform, wie in Figur 5d gezeigt, oder eine Halbkugelform. Ebenso können sämtliche in den Figuren 5a bis 5c, 5e und 5f gezeigten Formen der Ringnut 24 ebenfalls hier umgesetzt werden.

Neben der rein elastischen Verformung der Dichtlippe 40 beim Schließvorgang der Ventilnadel 8 kann es auch vorgesehen sein, dass die Dichtlippe 40 plastisch verformbar ist. Beim ersten Schließvorgang des neuen Kraftstoffeinspritzventils wird die Dichtlippe 40 soweit verformt, dass die beiden Dichtkanten 26, 28 auf dem Ventilsitz 18 aufliegen, wobei dann auch die geringe Kraft entfallen kann, die nach wie vor nötig ist, die Dichtlippe 40 nach innen zu verformen. Es ist auch möglich, dass die Verformung der Dichtlippe 40 plastisch-elastisch erfolgt, also beim ersten Schließvorgang ein Teil der gesamten Verformung, die nötig ist, um die erste Dichtkante 26 in Anlage an die Ventildichtfläche 18 zu bringen, plastisch erfolgt, was die anschließend nötigen Kräfte für die elastische Verformung der Dichtlippe 40 weiter reduziert.

## Patentansprüche

1. Kraftstoffeinspritzventil für Brennkraftmaschinen, in dem ein Ventilsitz (18) ausgebildet ist, von dem wenigstens eine Einspritzöffnung (20) ausgeht, und mit einer Ventilnadel (8), die mit einer an der Ventilnadel (8) ausgebildeten Ventildichtfläche (35) mit dem Ventilsitz (18) zusammenwirkt und dadurch die wenigstens eine Einspritzöffnung (20) verschließt und öffnet, und mit einer an der Ventildichtfläche (35) ausgebildeten ersten Dichtkante (26) und einer zweiten Dichtkante (28), wobei die erste Dichtkante (26) in Schließstellung der Ventilnadel (8) stromaufwärts der wenigstens einen Einspritzöffnung (20) dichtend auf dem Ventilsitz (18) aufliegt und die zweite Dichtkante (28) stromabwärts der wenigstens einen Einspritzöffnung (20), **dadurch gekennzeichnet, dass** die Ventilnadel (8) an ihrer dem Ventilsitz (18) zugewandten Stirnseite eine Ausnehmung (37) aufweist, so, dass eine durch die Anlage der Ventilnadel (8) auf dem Ventilsitz (18) elastisch oder plastisch nach innen verformbare Dichtlippe (40) gebildet wird, an der die zweite Dichtkante (28) ausgebildet ist, wobei die Ausnehmung (37) kegelstumpfförmig ausgeführt ist.

2. Kraftstoffeinspritzventil nach Anspruch 1, **dadurch gekennzeichnet, dass** die Ventilnadel (8) eine Längsbohrung (11) aufweist und die Ausnehmung (37) am ventilsitzseitigen Ende der Längsbohrung (11) als eine radiale Erweiterung ausgebildet ist.

3. Kraftstoffeinspritzventil nach Anspruch 1, **dadurch gekennzeichnet, dass** die zweite Dichtkante (28) am ventilsitzseitigen Ende der Ventilnadel (8) ausgebildet ist.

4. Kraftstoffeinspritzventil nach Anspruch 3, **dadurch gekennzeichnet, dass** die Ventilnadel (8) an ihrem ventilsitzseitigen Ende eine Ringfläche (44) aufweist.

5. Kraftstoffeinspritzventil nach Anspruch 1 oder 2, **dadurch gekennzeichnet, dass** die Dichtlippe (40) im Querschnitt betrachtet im wesentlichen eine Dreieckform aufweist.

6. Kraftstoffeinspritzventil nach Anspruch 1 oder 2, **dadurch gekennzeichnet, dass** zwischen der ersten Dichtkante (26) und der zweiten Dichtkante eine Ringnut (24) verläuft.

7. Kraftstoffeinspritzventil nach Anspruch 6, **dadurch gekennzeichnet, dass** die Ringnut (24) durch zwei Konusflächen (31; 32) gebildet wird.

8. Kraftstoffeinspritzventil nach Anspruch 7, **dadurch gekennzeichnet, dass** zwischen den beiden Konusflächen (31; 32) ein Absatz (34) ausgebildet ist.

9. Kraftstoffeinspritzventil nach einem der Ansprüche 1 bis 8, **dadurch gekennzeichnet, dass** der Ventilsitz (18) im wesentlichen konisch ausgebildet ist.

10. Kraftstoffeinspritzventil nach einem der Ansprüche 1 bis 9, **dadurch gekennzeichnet, dass** die Ventildichtfläche (35) im wesentlichen konisch ausgebildet ist.

11. Kraftstoffeinspritzventil nach einem der Ansprüche 1 bis 10, **dadurch gekennzeichnet, dass** die Ventilnadel (8) bei der Bewegung auf den Ventilsitz (18) zu zuerst mit der zweiten Dichtkante (28) auf dem Ventilsitz (18) anliegt und die erste Dichtkante (26) erst nach einer elastischen oder plastischen Verformung der Dichtlippe (40) am Ventilsitz (18) zur Anlage kommt.

## Claims

1. Fuel injection valve for internal combustion engines, in which is formed a valve seat (18) from which proceeds at least one injection opening (20), and having a valve needle (8) which, with a valve sealing face (35) which is formed on the valve needle (8), interacts with the valve seat (18) and thereby closes and opens the at least one injection opening (20), and having a first sealing edge (26), which is formed on the valve sealing face (35), and a second sealing edge (28), wherein in the closed position of the valve needle (8), the first sealing edge (26) bears sealingly against the valve seat (18) upstream of the at least one injection opening (20) and the second sealing edge (28) bears sealingly against the valve seat (18) downstream of the at least one injection opening (20), **characterized in that** the valve needle (8), at its end side facing toward the valve seat (18), has a recess (37), in such a way as to form a sealing lip (40) which can be elastically or plastically deformed inwards as a result of the contact of the valve needle (8) against the valve seat (18) and on which the second sealing edge (28) is formed, with the recess (37) being of frustoconical design.

2. Fuel injection valve according to Claim 1, **characterized in that** the valve needle (8) has a longitudinal bore (11) and the recess (37) at the valve-seat-side end of the longitudinal bore (11) is formed as a radial widening.

3. Fuel injection valve according to Claim 1, **characterized in that** the second sealing edge (28) is formed on the valve-seat-side end of the valve needle (8).

4. Fuel injection valve according to Claim 3, **characterized in that** the valve needle (8) has an annular face (44) at its valve-seat-side end.

5. Fuel injection valve according to Claim 1 or 2, **characterized in that** the sealing lip (40) has substantially a triangular shape as viewed in cross section.

6. Fuel injection valve according to Claim 1 or 2, **characterized in that** an annular groove (24) runs between the first sealing edge (26) and the second sealing edge.

7. Fuel injection valve according to Claim 6, **characterized in that** the annular groove (24) is formed by two conical faces (31; 32).

8. Fuel injection valve according to Claim 7, **characterized in that** a shoulder (34) is formed between the two conical faces (31; 32).

9. Fuel injection valve according to one of Claims 1 to 8, **characterized in that** the valve seat (18) is of substantially conical design.

10. Fuel injection valve according to one of Claims 1 to 9, **characterized in that** the valve sealing face (35) is of substantially conical design.

11. Fuel injection valve according to one of Claims 1 to 10, **characterized in that** the valve needle (8), as it moves towards the valve seat (18), firstly bears with the second sealing edge (28) against the valve seat (18), and the first sealing edge (26) comes into contact against the valve seat (18) only after an elastic or plastic deformation of the sealing lip (40).

## Revendications

1. Injecteur de carburant pour des moteurs à combustion interne comportant un siège de soupape (18) dont est issu au moins un orifice d'éjection (20) et une aiguille d'injecteur (18) dont la surface d'étanchéité de soupape (35) réalisée sur l'aiguille d'injecteur (8) coopère avec le siège de soupape (18) et ferme et ouvre au moins un orifice d'éjection (20) ainsi qu'une première arête d'étanchéité (26) réalisée sur la surface d'étanchéité de soupape (35) et une seconde arête d'étanchéité (28),
la première arête d'étanchéité (26) étant appliquée en position de fermeture de l'aiguille d'injecteur (8), en amont d'au moins un orifice d'injection (20), en s'appliquant de manière étanche contre le siège de soupape (18) et la seconde arête d'étanchéité (28) est en aval d'au moins un orifice d'éjection (20),
**caractérisé en ce que**
l'aiguille d'injecteur (8) comporte une cavité (37) dans sa face frontale tournée vers le siège de soupape (18) de façon que par la venue en appui de l'aiguille d'injecteur (8) contre le siège de soupape (18), il se forme une lèvre d'étanchéité (40) déformable élastiquement et plastiquement vers l'intérieur, sur la seconde arête d'étanchéité (28),
la cavité (37) ayant une forme de tronc de cône.

2. Injecteur de carburant selon la revendication 1,
**caractérisé en ce que**
l'aiguille d'injecteur (8) comporte un perçage longitudinal (11) et la cavité (37) est réalisée comme un élargissement radial au niveau de l'extrémité du perçage longitudinal (11) du côté du siège de soupape.

3. Injecteur de carburant selon la revendication 1,
**caractérisé en ce que**
la seconde arête d'étanchéité (28) est réalisée à l'extrémité de l'aiguille d'injecteur (8), côté siège de soupape.

4. Injecteur de carburant selon la revendication 3,
**caractérisé en ce que**
l'extrémité, côté siège de soupape de l'aiguille d'injecteur (8), a une surface annulaire (44).

5. Injecteur de carburant selon la revendication 1 ou 2,
**caractérisé en ce que**
la lèvre d'étanchéité (40) présente, vue en section, une forme essentiellement triangulaire.

6. Injecteur de carburant selon les revendications 1 ou 2,
**caractérisé par**
une rainure annulaire (24) entre la première arête d'étanchéité (26) et la seconde arête d'étanchéité.

7. Injecteur de carburant selon la revendication 6,
**caractérisé en ce que**
la rainure annulaire (24) est formée par deux surfaces coniques (31, 32).

8. Injecteur de carburant selon la revendication 7,
**caractérisé par**
un décrochement (34) entre les deux surfaces coniques (31, 32).

9. Injecteur de carburant selon l'une des revendications 1 à 8,
**caractérisé en ce que**
le siège de soupape (18) a une forme essentiellement conique.

10. Injecteur de carburant selon l'une des revendications 1 à 9,
**caractérisé en ce que**
la surface d'étanchéité de soupape (65) a une forme essentiellement conique.

11. Injecteur de carburant selon l'une des revendications 1 à 10,
**caractérisé en ce que**
dans son mouvement vers le siège de soupape (18), l'aiguille d'injecteur (8) applique tout d'abord la seconde arête d'étanchéité (28) contre le siège de soupape (18) puis la première arête d'étanchéité (26) seulement après déformation élastique ou plastique de la lèvre d'étanchéité (20) en appui contre le siège de soupape (18).
